# EUROPÄISCHE PATENTSCHRIFT

(11) **EP 3 463 027 B1**
(45) Veröffentlichungstag und Bekanntmachung des Hinweises auf die Patenterteilung: **16.10.2019**
(21) Anmeldenummer: 17728120.1
(22) Anmeldetag: 30.05.2017
(51) Int. Cl.: A47L 13/22, A47L 13/254

(54) **REINIGUNGSGERÄT**
CLEANING DEVICE
APPAREIL DE NETTOYAGE

(30) Priorität: 30.05.2016 DE 202016102861 U
(43) Veröffentlichungstag der Anmeldung: 10.04.2019
(73) Patentinhaber: Leifheit AG, 56377 Nassau (DE)
(72) Erfinder: SCHAAF, Uwe, 64665 Alsbach-Hähnlein (DE); FISCHER, Klaus-Jürgen, 56379 Holzappel (DE); DIEHL, Sandra, 56412 Holler (DE); SAMBALE, Christian, 65510 Idstein (DE); GRONER, Andreas, 65824 Schwalbach (DE); WURZEL, Roland, 64372 Ober-Ramstadt (DE); KEUTER, Andreas, 54296 Trier (DE); SCHWARZ, Gerd, 81543 München (DE); BEER, Andreas, 81539 München (DE)
(74) Vertreter: Bungartz Christophersen mbB
(86) Internationale Anmeldenummer: PCT/EP2017/063072
(87) Internationale Veröffentlichungsnummer: WO 2017/207591

(56) Entgegenhaltungen:
- WO-A1-2004/017805
- US-A1- 2005 207 825
- US-A1- 2008 222 835
- US-A1- 2015 128 996

## Beschreibung

Die Erfindung betrifft ein Reinigungsgerät nach dem Oberbegriff des Anspruchs 1, insbesondere betrifft die Erfindung ein Reinigungsgerät mit einem Trägerkörper, einer an einem unteren Ende des Trägerkörpers angeordneten Wischplatte zum Tragen eines an zumindest einer Seite der Wischplatte angeordneten Reinigungselements, einem Flüssigkeitstank zur Aufnahme von Reinigungsflüssigkeit und einem Leitungssystem zur Zuführung der Reinigungsflüssigkeit in Richtung des Reinigungselements über eine Pumpvorrichtung. Zusätzlich weist das gattungsgemäße Reinigungsgerät ein Dosiersystem mit zumindest einem Reservoir für einen Reinigungszusatz auf, das derart ausgebildet ist, dass es den Reinigungszusatz der Reinigungsflüssigkeit zuzusetzen vermag.

Ein solches Reinigungsgerät kann zum Beispiel Teil eines Wischsystems sein, wobei das Reinigungsgerät dann als Wischgerät, das zum Beispiel ein Bodenwischer ist, ausgebildet sein kann. Ein derartiges Wischgerät ist aus der DE 10 358 467 A1 oder der US 2005/0207825 A1 bekannt. Dieses Wischgerät weist einen Trägerkörper in Form eines Stiels auf, an dessen unteren Ende eine Wischplatte vorgesehen ist, die mit einem Bezug als Reinigungselement versehen ist. Das Wischgerät weist ferner den Flüssigkeitstank zur Aufnahme von Reinigungsflüssigkeit, üblicherweise mit oder ohne Putzmittel versetztes Wasser, auf. Über eine Pumpe, die die Pumpvorrichtung bildet, wird die Flüssigkeit durch das Leitungssystem vor die Fläche gesprüht, die nachfolgend während der Wischbewegung von dem Reinigungselement gereinigt werden soll. Ein aufwändigeres Reinigungsgerät mit einer ähnlichen Technik der Bereitstellung einer Mischung aus Reinigungsflüssigkeit und Reinigungsmittel ist in der WO 2004/017805 A1 beschrieben.

Die bekannten Vorrichtungen erlauben es, leicht und einfach Flüssigkeit bereitzustellen um auch hartnäckige Verschmutzungen lösen zu können. Je nach Einsatzzweck können hierzu die bereitgestellten Reinigungszusätze der Reinigungsflüssigkeit beigemischt werden. Der Nachteil der aus der DE DE 10 358 467 A1 bekannten Vorrichtung besteht zum einen darin, dass die Reinigungsflüssigkeit vor das Reinigungselement gesprüht wird, was natürlich nur dann möglich ist, wenn hierfür ausreichend Platz zur Verfügung steht. Bei Ecken und Kanten und unter Möbelstücken kann dies schwierig werden.

Ferner besteht ein bei allen oben genannten Vorrichtungen ein weiterer Nachteil darin, dass der Reinigungszusatz der Reinigungsflüssigkeit beigemischt werden muss, so dass der Benutzer entweder genau abmessen muss, wieviel mit Reinigungszusatz versetzte Reinigungsflüssigkeit er braucht oder die versetzte Reinigungsflüssigkeit nach Gebrauch lagern oder entsorgen muss.

Aus der US 2008/0222835 A1, welche dem Oberbegriff des unabhängigen Anspruchs 1 entspricht, ist ein tragbarer Dampfreiniger bekannt, der aus einer Düse mit Reinigungsmittel versetzten Wasserdampf ausstößt. Die US 2015/0128996 A1 beschreibt einen Putzroboter mit einem Wischtuch, das über einen Tank mit Wischwasser und einem Reinigungsmittel getränkt werden kann.

Alle bekannten Reinigungsgeräte haben aber den Nachteil, dass eine individuelle Dosierung und insbesondere Auswahl des Reinigungsmittels nicht oder nur vergleichsweise aufwändig möglich ist.

Eine besonders vorteilhafte Anwendung der vorliegenden Erfindung besteht in einem Wischsystem, das nicht als vollständiges Feuchtwischsystem ausgebildet ist, sondern bei dem im Wesentlichen trockene, nur gelegentlich befeuchtete Reinigungselemente verwendet werden. Ein solches Wischsystem kann zum Beispiel eine mobile Aufbewahrungsbox mit trockenen Reinigungselementen in Form von Tüchern und ein Reinigungsgerät nach der eingangs genannten Art aufweisen. Die Aufbewahrungsbox kann bei einer bevorzugten Ausgestaltung auf Rollen gelagert sein, wobei Aufbewahrungsbox und/oder Reinigungsgerät so ausgebildet sein können, dass das Reinigungsgerät mit der Aufbewahrungsbox koppelbar ist.

Generell kann die Erfindung aber auch in Verbindung mit allen anderen Reinigungsgeräten, zum Beispiel Absauggeräten für Fenster oder sonstige Flächen, unabhängig von deren Orientierung, eingesetzt werden. Auch in Verbindung mit klassischen Feuchtwischsystemen kann die Erfindung verwendet werden. In allen Fällen besteht jedoch das Problem, dass dann, wenn separate Reinigungsflüssigkeit dem Reinigungselement zugeführt werden soll oder vor das Reinigungselement auf die zu reinigende Fläche aufgebracht werden soll, diese Reinigungsflüssigkeit zuvor mit dem benötigten Reinigungszusatz versetzt werden muss. Oft werden aber nur geringe Teile der Fläche eine Verschmutzung aufweisen, für die der Reinigungszusatz benötigt wird, oder die Fläche wird grundsätzlich kleiner sein, als die Fläche, die mit der im Flüssigkeitstank vorhandenen Reinigungsflüssigkeit gereinigt werden könnte. Aufgabe der Erfindung ist es daher, ein Reinigungsgerät zu schaffen, mit dem zum einen die Reinigung effektiv und leicht möglich ist und das zum anderen leicht zu bedienen ist.

Diese Aufgabe wird nach der Erfindung durch ein Reinigungsgerät nach Anspruch 1 gelöst.

Erfindungsgemäß wird nun ein System verwendet, bei dem über ein Dosiersystem gezielt Reinigungszusatz zugeführt werden kann. In einer einfachen Variante könnte dies auch schon durch Injektionen in den Flüssigkeitstank erfolgen. Bei dieser Variante besteht der Vorteil der Erfindung darin, dass dem Benutzer stets einen Vorrat an Reinigungszusatz zur Verfügung steht, den er wahlweise auswählen und in die Reinigungsflüssigkeit einbringen kann.

Bevorzugt wird allerdings die Reinigungsflüssigkeit nicht schon im Flüssigkeitstank, sondern erst im Leitungssystem mit dem Reinigungszusatz versetzt. Dies beseitigt den oben genannten Nachteil, dass zu viel Reinigungsflüssigkeit mit dem Reinigungszusatz vermischt wird, so dass entweder der Reinigungszusatz unnötig verbraucht oder entsorgt werden muss.

Bei der erfindungsgemäßen Ausgestaltung des Reinigungsgeräts sind darüber hinaus wenigstens zwei Reservoire für die Bereitstellung von unterschiedlichen Reinigungszusätzen vorgesehen. Diese Ausgestaltung weist eine Einstellvorrichtung auf, über die das jeweilige Reservoir anwählbar ist. Anwählen heißt in diesem Zusammenhang, dass eine Strömungsverbindung zwischen dem Leitungssystem und dem Reservoir hergestellt wird, so dass der Reinigungszusatz aktiviert werden kann. Über optionale, strömungstechnische Reduziermittel in der Leitung zum Leitungssystem kann ferner die Menge des Reinigungszusatzes eingestellt werden, wenn dies gewünscht ist.

Wie diese Aktivierung erfolgt, hängt davon ab, in welcher Konsistenz der Reinigungszusatz bereitgestellt wird. Wird beispielsweise ein flüssiger Reinigungszusatz verwendet, insbesondere in Form eines Konzentrats, kann über Leitungen das jeweilige Reservoir mit dem Leitungssystem, das der Zufuhr für die Reinigungsflüssigkeit dient, verbunden werden.

Alternativ kann der Reinigungszusatz auch unmittelbar in das Reinigungselement über eine separate Verteilerleitung eingebracht werden. Die Leitungen sind bevorzugt über Ventile verschlossen, so dass sie insbesondere bei Verwendung von mehreren Reservoiren selektiv geöffnet und geschlossen werden können. Darüber hinaus kann über diese Ventile auch der Volumenstrom geregelt werden, der aus dem Reservoir in den Flüssigkeitsstrom der Reinigungsflüssigkeit eingebracht wird.

Die Ventile sind bevorzugt von einer Einstellvorrichtung gebildet, die der Benutzer von außen bedienen kann. Dies kann beispielsweise ein Schiebeelement sein, das in unterschiedlichen Stellungen jeweils eine der Leitungen, die von einem der Reservoire zu einem Anschluss an das Leitungssystem der Reinigungsflüssigkeit verlaufen, freilässt, während die anderen Leitungen geschlossen werden, zum Beispiel indem sie von einem Blockierelement zusammengedrückt werden. Natürlich sind auch alle anderen Formen von Ventilen möglich, so kann beispielsweise über einen Schiebeelement jeweils das Schließmittel eines separaten Ventils von der Öffnungsin die Schließstellung überführt werden und umgekehrt. Auch können alle Leitungen separat verschlossen oder geöffnet werden, was es insbesondere möglich macht, auch ein Gemisch von Reinigungszusätzen zu verwenden.

So kann es zum Beispiel vorteilhaft sein, einen Reinigungszusatz zu verwenden, der die Reinigungswirkung erhöht oder als Lösungsmittel, zum Beispiel für Fett, verwendet wird. Ein anderer Reinigungszusatz dagegen könnte zum Beispiel ausschließlich zur Aromatisierung der Reinigungsflüssigkeit Verwendung finden. Hier sind grundsätzlich alle Mischungen denkbar, die die Reinigungswirkung verbessern, Aromen einbringen oder auch desinfizieren, je nachdem, was vom Benutzer gewünscht ist. Schließlich kann auch eine auf das Reinigungselement abgestimmte Mischung Verwendung finden, so dass zum Beispiel bei einem eher kratzenden Belag ein lösungsmittelhaltiges Material verwendet wird, während einem weichen, polierenden Belag ein reiner Aromastoff zugemischt wird.

Die Einstellvorrichtung ist also bevorzugt derart ausgebildet, dass jeweils zumindest ein, in einem aktiven Reservoir bevorrateter Reinigungszusatz über das Dosiersystem der Reinigungsflüssigkeit zusetzbar ist, während ein oder mehrere weitere, in passiven Reservoiren bereitgehaltene Reinigungszusätze von der Zufuhr zur Reinigungsflüssigkeit unterbunden sind. Dies kann über die bereits beschriebenen Schieber als Einstellvorrichtung erfolgen. Das Steuern und Zusetzen der Reinigungszusätze, sofern diese flüssig sind, kann auch über die Strömungsdynamik der Reinigungsflüssigkeit erfolgen. Beispielsweise kann ein Abschnitt des Leitungssystems mit einer Venturi-Düse ausgebildet sein, so dass der in dieser Düse erzeugte Unterdruck den Reinigungszusatz selbsttätig anzusaugen vermag.

Alternativ kann bei der bevorzugten Ausgestaltung das Dosiersystem aber auch eine Dosierpumpe aufweisen, die aktiv den flüssigen Reinigungszusatz in das Leitungssystem pumpt. Diese Dosierpumpe kann entweder separat über ein Betätigungsmittel vom Benutzer bedient werden oder in ihrer Bedienung mit der Pumpvorrichtung für die Reinigungsflüssigkeit gekoppelt sein.

So kann zum Beispiel die Pumpvorrichtung für die Reinigungsflüssigkeit von einer manuell zu bedienende Pumpe gebildet sein, deren Pumpenkörper über einen Bowdenzug oder ein sonstiges Zugmittel bewegt wird. Hier kann beispielsweise am Handgriff des Reinigungsgerätes ein entsprechendes Betätigungsmittel vorgesehen sein. Ein solches Betätigungsmittel kann ein Hebel sein, über den der Bowdenzug angezogen werden kann. Gleichzeitig kann diese Bewegung auch die Bewegung des Pumpenkörpers der Dosierpumpe gekoppelt sein.

Schließlich kann auch die im Leitungssystem auftretende Strömung bei Betätigung der Pumpvorrichtung zum Ausstoßen von Reinigungsflüssigkeit ein im Leitungssystem vorgesehenes Widerstandsmittel bewegen, das dann seinerseits wiederum die Dosierpumpe betätigt. Es kann beispielsweise ein kleines Flügelrad von der Strömung der Reinigungsflüssigkeit angetrieben sein, das auf einer Welle angeordnet ist, die wiederum das Pumporgan der Dosierpumpe antreibt. Die Leitungen, sowohl diejenigen, die des die Reinigungsflüssigkeit zuführenden Leitungssystems als auch die Leitungen zur Zufuhr des Reinigungszusatzes, sind bevorzugt zumindest abschnittsweise von flexiblen Schläuchen gebildet.

Die Reservoire können an einem gemeinsamen Trägerkörper, beispielsweise in Form einer auswechselbaren Kartusche, angeordnet sein. Die Reservoire können so ausgebildet sein, dass der Benutzer sie einfach nachfüllen kann. Der Trägerkörper ist bevorzugt lösbar mit dem Reinigungsgerät verbunden. Die Einstellvorrichtung kann in diesem Fall sowohl am Trägerkörper als auch an dem restlichen Teil des Reinigungsgerätes vorgesehen sein. In beiden Fällen verlaufen die von den Reservoiren abgehenden Leitungen über die Einstellvorrichtung und sind mit einem, an dem Reinigungsgerät außerhalb des Trägerkörpers vorgesehenen, zentralen Anschluss an das Leitungssystem verbunden.

Die Leitungen zwischen einem Reservoir und der Einstellvorrichtung weisen bevorzugt Schließmittel, insbesondere in Form von schaltbaren Ventilen auf, die durch Lösen des Trägerkörpers von dem Reinigungsgerät selbsttätig schließen oder manuell über die Betätigung der Pumpvorrichtung oder eine separate Betätigung über eine oder mehrere, weitere Handhaben betätigbar sind.

Sofern der Reinigungszusatz nicht flüssig ist, kann er zum Beispiel als Kapsel, Tablette oder in sonstiger Form, so wie sie insbesondere von Kaffeeautomaten bekannt ist, vorliegen. In diesem Fall ist das Reservoir als Aufnahme für eine solche Kapsel oder Tablette ausgebildet, wobei der Reinigungszusatz dann als löslicher Zusatz ausgebildet sein kann und die Aufnahme in Flüssigkeits- oder Diffusionsverbindung mit dem Tank und/oder Leitungssystem steht, um die Tablette in Flüssigkeits- oder Diffusionskontakt mit der Flüssigkeit zu bringen. Das Reinigungsgerät weist dann zum Beispiel ein, die Aufnahme bildendes Kapselgehäuse auf, wobei das Leitungssystem eine Leitung von dem Flüssigkeitstank zu dem Kapselgehäuse sowie eine Pumpvorrichtung zum Pumpen der Flüssigkeit von dem Flüssigkeitstank in das Leitungssystem umfasst.

Bei der möglichen Ausgestaltung, die sowohl mit flüssigen als auch mit lösbaren, festen Substanzen verwendbar ist, ist die Aufnahme von einem drehbaren Magazin gebildet, die insbesondere ein Revolvermagazin sein kann. Hierin können dann die Kapseln, Tabletten oder Pads auf einer Kreisbahn in einzelnen Fächern angeordnet sein, wobei durch Drehen des Magazins die gewünschte Kapsel, Tablette oder das gewünschte Pad in den Flüssigkeitsweg drehbar ist.

Grundsätzlich kann die Erfindung auch in Verbindung mit dem eingangs genannten, gattungsbildenden Wischgerät Verwendung finden, also den Reinigungszusatz vor die Wischfläche sprühen. Bei der bevorzugten Ausgestaltung wird jedoch die Erfindung in Verbindung mit einer Durchfeuchtung des Reinigungselementes durch die Wischplatte umgesetzt. In diesem Fall weist bevorzugt die Wischplatte wenigstens eine Verteilerleitung mit mehreren Ausströmöffnungen auf, über die die aus dem Leitungssystem in die Wischplatte strömende Mischung aus Reinigungsflüssigkeit und Reinigungszusatz das Reinigungselement von hinten zu durchfeuchten vermag. Dies kann auf den vorderen Bereich des Reinigungselementes beschränkt sein oder auch weiter hinten liegende Bereiche erfassen.

Bevorzugt ist die Zufuhr des Reinigungszusatzes nachgeschaltet zum Flüssigkeitstank im Flüssigkeitsstrom vorgesehen, so dass ein möglichst geringer Anteil der im Leitungssystem befindlichen Reinigungsflüssigkeit mit dem Reinigungszusatz versetzt ist, also ein schnelles Umschalten bei Wechsel oder Wegfall des Reinigungszusatzes möglich ist.

Weitere Vorteile der Erfindung ergeben sich aus den Unteransprüchen und der nachfolgenden Beschreibung bevorzugter Ausführungsbeispiele der Erfindung anhand der Figuren.

In den Zeichnungen zeigt:
- Fig. 1: eine erste Ausgestaltung eines erfindungsgemäßen Reinigungsgerätes,
- Fig. 2: eine schematische Darstellung einer Dosiereinheit mit drei Reservoiren und einer Einstellvorrichtung,
- Fig. 2-2: eine Einstellbarkeit des Kolbenhubes der Dosierpumpe in schematischer Funktionsansicht,
- Fig. 3: ein Wischsystem mit einem Flüssigkeitstank zum Durchfeuchten des Wischtuchs,
- Fig. 4: eine weitere Ausgestaltung eines Wischsystems mit Flüssigkeitstank,
- Fig. 5: einen Flüssigkeitstank eines Wischsystems mit Schublade zum Einlegen eines Reinigungspads,
- Fig. 6: eine alternative Möglichkeit für die Anordnung von Reinigungskapseln im Strömungsweg zur Wischplatte,
- Fig. 7: eine letzte Ausgestaltung eines Wischsystems mit Flüssigkeitstank,
- Fig. 8: eine Ausgestaltung eines als Wischplatte ausgebildeten Reinigungselementes in einer Ansicht von unten und
- Fig. 9: die Wischplatte aus Figur 8 in einer Seitenansicht im Schnitt.

In Figur 1 ist ein erfindungsgemäßes Reinigungsgerät dargestellt. Das Reinigungsgerät ist hier als Bodenwischer mit einer Wischplatte 4, einem Stiel 5 sowie einem Griff 6 ausgebildet. Am Griff 6 ist ein Betätigungsmittel 7 vorgesehen, über den eine Pumpvorrichtung 3 betätigt werden kann, die Reinigungsflüssigkeit aus einem Flüssigkeitstank 2 im unteren Bereich des Stiels 5 durch eine Düse 12 vor den Wischbereich der Wischplatte 4 zu pumpen vermag.

In den Gehäusekörper des Flüssigkeitstanks 2 ist eine Kartusche in Form eines Magazins 17 einsetzbar, die hier neben der Aufnahmeöffnung für die Kartusche dargestellt ist. Dieses Magazin 17 nimmt hier zwei Reservoire 15 mit Reinigungszusätzen auf, die gemeinsamen an einem Trägerkörper des Magazins 17 angeordnet sind, so dass sie zusammen eingesetzt und herausgenommen werden können.

Figur 2 zeigt in schematischer, dreidimensionaler Ansicht eine mögliche Ausgestaltung des Reservoirs 15 und der Pumpmittel, die hier von der Pumpvorrichtung 3 sowie der Dosierpumpe 8 gebildet sind. Die Pumpvorrichtung 3 pumpt hier Reinigungsflüssigkeit in Form von Wasser von oben nach unten, wobei neben der Pumpvorrichtung 3 die Dosierpumpe 8 vorgesehen ist, über die Reinigungszusätze aus Reservoiren 15 durch Leitungen 9 in den Fließkanal der Reinigungsflüssigkeit abgegeben werden können.

Welche der drei Reservoire 15 aktiviert werden, hängt von der Einstellung der Einstellvorrichtung 10 ab, die hier als Schieber ausgebildet ist, der je nach Winkelstellung eine der drei Leitungen 9 offen lässt und die beiden anderen Leitungen 9 zudrückt. Natürlich können auch Stellungen des Schiebers vorgesehen sein, in denen keine der Leitungen 9 oder zwei oder alle drei Leitungen 9 offen sind. Durch farbliche Indikation, insbesondere an der Außenseite der Einstellvorrichtung 10, kann dem Benutzer angezeigt werden, welches der drei Reservoire 15 gerade geöffnet ist.

Die Dosierpumpe 8 der Dosiereinheit kann eine Kolbenpumpe, eine Zahnradpumpe, eine Flügelzellenpumpe, eine Schlauchpumpe oder auch eine Membranpumpe sein. Auch ein Ansaugen des Reinigungszusatzes nach dem Venturi-Prinzip oder über eine sensorgesteuerte Ventilvorrichtung ist möglich. Die Reservoire 15 können, wie hier dargestellt, nebeneinander angeordnet sein, so dass sich der Aufbau des Magazins 17, so wie er in Figur 1 dargestellt ist, ergeben kann. Alternativ kann auch eine radiale Anordnung der Reservoire 15 sowie eine Einzelentnahme der zum Beispiel röhrchenförmigen Reservoire 15 nach oben erfolgen. Auch eine lineare Anordnung der Reservoire 15 untereinander ist möglich.

Die einzelnen Reservoire 15 können über Rastmittel, evtl. mit zugehörigen Dichtungen, in ihrer Aufnahme verrastet werden. Hier kommt beispielsweise eine Schnappverbindung in Betracht, wie sie von Gartenschläuchen bekannt ist. Auch eine federbelastete Rastverbindung oder eine Schraubverbindung, insbesondere unter Öffnung eines die Öffnung des Reservoirs 15 abdeckenden Films bei erstmaliger Benutzung eines Reservoirs 15, sind möglich.

Anstelle einer Einstellvorrichtung 10, die den oben genannten Schieber unter Abdrücken von nicht benötigten Leitungen 9 verwendet, können auch Drehventile, reine Schiebeelemente oder ein verdrehbares Magazin 17 nach dem Revolverprinzip Verwendung finden. Letztlich sind alle Mittel, mit denen der Zufluss beschränkt und/oder blockiert werden kann, geeignet, um die Reservoire 15 zu- oder abzuschalten. Ferner kann die Einstellvorrichtung 10 so ausgebildet sein oder zusätzliche Mittel hierzu aufweisen, dass die Menge des dem Flüssigkeitsstrom zugeführten Reinigungszusatzes einstellbar ist. Dies kann über einstellbare Reduzierventile oder sonstige Strömungswiderstände erfolgen.

In Figur 2-2 ist eine solche Möglichkeit funktional dargestellt. Hier sind die Dosierpumpe 8 und die Pumpvorrichtung 3 für die Reinigungsflüssigkeit schematisch dargestellt. Die Pumpvorrichtung 3 für die Reinigungsflüssigkeit wird durch eine Hubstange aktiviert, die mit einer vom Benutzer zu betätigenden Handhabe zusammenwirkt. Über den Hebel 13 ist die Kolbenstange 14 der Dosierpumpe mit der Hubstange oder der Kolbenstange der Pumpvorrichtung 3 gekoppelt, wobei der Hebel 13 in seiner Neigung verstellbar gelagert ist (hier kann das linke Ende angehoben oder abgesenkt werden). Hierdurch wird bei gleichem Hub der Kolbenstange der Pumpvorrichtung 3 der Hub der Kolbenstange 14 der Dosierpumpe 8 geändert, so dass über die Einstellung des Neigungswinkels des Hebels 13 der Hub der Dosierpumpe 8 und damit die abgegebene Menge eingestellt werden kann. Die Neigungsverstellung kann über einen von außen zugänglichen Drehknopf oder ein anderes Mittel eingestellt werden.

Auf ähnliche Weise kann über andere Getriebearten, beispielsweise eine gelenkige Verbindung über zueinander verdrehbare Scheiben, die Hubbewegung beider Kolben miteinander und zueinander einstellbar gekoppelt werden.

Im dargestellten Ausführungsbeispiel kann die links dargestellte Dosierpumpe 8 in ihrem Hub verringert werden, wenn der quer verlaufende Hebel 13 durch die Stellvorrichtung nach oben bewegt wird, so dass die Betätigungskraft, die konzentrisch zur Kolbenstange 14 der rechts dargestellten Dosierpumpe 8verläuft, bei der linken Dosierpumpe 8nur einen kleineren Hub auslöst. Auf gleiche Weise könnten natürlich beide Dosierpumpe 8manipuliert werden, hierzu müsste dann die rechte Dosierpumpe 8ebenfalls dezentral zur Betätigungskraft angeordnet werden.

In den Figuren 3 bis 7 sind Ausgestaltungen des Reinigungsgerätes gezeigt, die ebenfalls einen Flüssigkeitstank 2 aufweisen, über den das Wischtuch 11 durch die Wischplatte 4 hindurch befeuchtet werden kann. Die in Figur 3 dargestellte Ausgestaltung weist einen Flüssigkeitstank 2 auf, der im unteren Bereich des Stiels 5 des Reinigungsgerätes vorgesehen ist. Bei diesem Reinigungsgerät sind zwei Vorrichtungen zu Betätigung der Funktion vorhanden. Zum einen ist ein Betätigungsmittel 7 vorgesehen, um die Pumpvorrichtung 3 zur Förderung der Reinigungsflüssigkeit zu betätigen. Über eine separate Schiebehülse 18 wird der Reinigungszusatz zugeführt. Hierzu betätigt die längs des Stiels 5 verschiebbare Schiebehülse 18 die Dosierpumpe 8 (hier nicht dargestellt).

Unterhalb des Flüssigkeitstank 2 ist im Strömungsweg eine Aufnahme für eine Kapsel als Reservoir 15 vorgesehen ist, über das der Flüssigkeit zusätzliche Reinigungszusätze hinzu geführt werden können. Dies kann zum einen ein Reinigungsmittel, zum anderen aber auch ein Duftstoff sein. Auch Desinfektionsmittel können natürlich auf diese Weise zugesetzt werden. Bevorzugt ist die Aufnahme so ausgebildet, dass die Kapsel austauschbar in sie eingelegt werden kann und sich im Laufe des Betriebes entweder auflöst oder die in ihr gebundenen Substanzen abgibt, sofern die Reinigungszusätze nicht flüssig sind.

Figur 4 zeigt eine ähnliche Ausgestaltung, hier ist allerdings nicht nur eine Kapsel vorgesehen, sondern es wird ein Magazin 17 verwendet, das drehbar zwischen zwei oberen Begrenzungen gelagert ist. Durch Verdrehen des Magazins 17 wird manuell jeweils eine Aufnahme zwischen eine Zuführ- und eine Abführleitung des Leitungssystems gedreht. Dies ermöglicht es dem Benutzer, die gewünschte Kapsel in den Flüssigkeitsweg zu bewegen. Über Dichtungen ist die entsprechende Aufnahme natürlich so abgedichtet, dass die Flüssigkeit nur durch die Leitungen 9 ein- und austreten kann.

In Figur 5 wiederum ist eine Ausgestaltung gezeigt, bei der besonders leicht ein Austausch der Reinigungszusätze vorgenommen werden kann. Hier wird beispielhaft anstelle einer Kapsel ein Pad, wie es etwa aus der Kaffeezubereitung bekannt ist, verwendet. Welche Form der Zusatzstoff allerdings aufweist, ist für die Umsetzung des erfindungsgemäßen Gedankens grundsätzlich unerheblich. Das Pad ist hier in einer Schublade gehalten, die in den Flüssigkeitstank 2 oder das Leitungssystem unterhalb des Flüssigkeitstanks 2 eingeschoben werden kann. Auf diese Weise kann es leicht und einfach ausgetauscht werden und im Strömungsweg platziert werden.

Figur 6 zeigt eine weitere Ausgestaltung eines ähnlichen Systems. Hier ist die Aufnahme zur Aufnahme der Kapsel unmittelbar an den Seitenflügeln der Wischplatte 4 vorgesehen. Auch hier kann natürlich anstelle einer einzelnen Aufnahme ein drehbares Magazin 17 oder ein Schieber mit mehreren, nebeneinander angeordneten Kapseln vorgesehen werden. Auch die Schubladenlösung gemäß Figur 5 kann hier natürlich umgesetzt sein. Diese Ausgestaltung hat den besonderen Vorteil, dass die Kapsel in unmittelbarer Nähe zur Wischplatte 4 angeordnet ist, so dass nach Tausch der Kapsel nur eine geringe Restmenge der vorherigen Substanz im Leitungssystem vorhanden ist.

Die Zuführungen zu den Kapselhalterungen sind bevorzugt von elastischen Schläuchen gebildet, so dass die Drehbarkeit der Wischplatte 4 relativ zum Stiel 5 nicht aufgehoben wird. Alternativ kann natürlich der Flüssigkeitstank 2 auch unmittelbar auf der Wischplatte 4 angeordnet werden, dies wird allerdings nur dann sinnvoll sein, wenn mit wenig Flüssigkeit gearbeitet wird, da ansonsten die Trägheit der Wischplatte 4 zu groß wird. Ferner müsste ja auch bei dieser Lösung eine Verbindung zu einem Betätigungsmittel 7 vorgesehen werden.

In Figur 7 ist ein weiteres Beispiel einer Ausgestaltung eines Kapselsystems gezeigt. Hier strömt die Flüssigkeit an einem lang gezogenen, als Reservoir 15 dienenden Kapselbehälter mit einer Kapsel vorbei, wobei das Material des Reinigungszusatzes durch eine Membran in die Flüssigkeitsströmung hinein diffundiert. Bei allen Ausgestaltungen wird der mit dem Zusatzstoff angereicherte Flüssigkeitsstrom über die Verteilerleitungen 16 und Ausströmöffnungen an der Unterseite der Wischplatte 4 in das Wischtuch 11 eingeleitet.

Figur 8 und Figur 9 zeigen exemplarisch eine mögliche Ausgestaltung der Wischplatte 4. Hier ist zu erkennen, dass die Wischplatte 4 im mittleren Bereich einen Spalt aufweist, in dem eine Verteilerleitung 16 angeordnet ist, die mit dem Leitungssystem zur Zufuhr von Reinigungsflüssigkeit verbunden ist. Die Verteilerleitung 16 weist einzelne Düsen 12 auf, über die die mit dem Reinigungszusatz versetzte Reinigungsflüssigkeit in das Wischtuch 11 eingebracht wird, das unterhalb der hier auf dem Kopf liegend dargestellten Wischplatte 4 angeordnet ist (nur in Figur 9 dargestellt). Auf diese Weise erfolgt eine rückwärtige Befeuchtung des Wischtuchs 11.

Die Dosierung des Reinigungszusatzes ist grundsätzlich unabhängig von der Art, wohin die Mischung aus Reinigungsflüssigkeit und Reinigungszusatz appliziert wird und welche Ausgestaltung das Reinigungsgerät besitzt.

### Bezugszeichenliste:

- 2: Flüssigkeitstank
- 3: Pumpvorrichtung für Reinigungsflüssigkeit
- 4: Wischplatte
- 5: Stiel
- 6: Griff
- 7: Betätigungsmittel
- 8: Dosierpumpe
- 9: Leitungen vom Reservoir zum Leitungssystem
- 10: Einstellvorrichtung
- 11: Wischtuch
- 12: Düse
- 13: Hebel zur Mengendosierung
- 14: Kolbenstange der Dosierpumpe
- 15: Reservoir
- 16: Verteilerleitungen
- 17: Magazin
- 18: Schiebehülse

## Patentansprüche

1. Reinigungsgerät mit
• einem Trägerkörper,
• einer an einem unteren Ende des Trägerkörpers angeordneten Wischplatte (4) zum Tragen eines an zumindest einer Seite der Wischplatte (4) angeordneten Reinigungselements,
• einem Flüssigkeitstank (2) zur Aufnahme von Reinigungsflüssigkeit und
• einem Leitungssystem zur Zuführung der Reinigungsflüssigkeit in Richtung des Reinigungselements über eine Pumpvorrichtung (3) und
• einem Dosiersystem mit zumindest einem Reservoir (15) für einen Reinigungszusatz, das derart ausgebildet ist, dass es den Reinigungszusatz der Reinigungsflüssigkeit zuzusetzen vermag,
**dadurch gekennzeichnet, dass**
wenigstens zwei Reservoire (15) vorgesehen sind, die über eine Einstellvorrichtung (10) anwählbar sind, wobei die Einstellvorrichtung (10) derart ausgebildet ist, dass jeweils zumindest ein, in einem aktiven Reservoir (15) bevorrateter Reinigungszusatz über das Dosiersystem der Reinigungsflüssigkeit zusetzbar ist, während ein oder mehrere weitere, in passiven Reservoiren (15) bereitgehaltene Reinigungszusätze von der Zufuhr zur Reinigungsflüssigkeit unterbunden sind.

2. Reinigungsgerät nach Anspruch 1, **dadurch gekennzeichnet, dass** die Reservoire (15) über die als Schieber ausgebildete Einstellvorrichtung (10) mit dem Leitungssystem selektiv verbindbar sind.

3. Reinigungsgerät nach Anspruch 1 oder 2, **dadurch gekennzeichnet, dass** das Reservoir (15) als Zusatztank ausgebildet ist und das Dosiersystem eine Dosierpumpe (8) aufweist, die den von einer Flüssigkeit gebildeten Reinigungszusatz in das Leitungssystem zu pumpen vermag.

4. Reinigungsgerät nach einem der vorhergehenden Ansprüche, **dadurch gekennzeichnet, dass** die Reservoire (15) über Leitungen (9) mit dem Leitungssystem verbunden sind und die Einstellvorrichtung (10) Blockiermittel umfasst, die selektiv unter Freigabe einer Leitung (9) die anderen Leitungen (9) zu blockieren vermag.

5. Reinigungsgerät nach dem vorhergehenden Anspruch, **dadurch gekennzeichnet, dass** die Blockiermittel von einem Schieber gebildet sind, wobei der Schieber in zumindest zwei Positionen verschiebbar ist, in denen er jeweils nur eine von einem Reservoir (15) zum Leitungssystem verlaufende Leitung (9) freilässt und alle anderen Leitungen (9) blockiert.

6. Reinigungsgerät nach dem vorhergehenden Anspruch, **dadurch gekennzeichnet, dass** die Leitungen (9) von flexiblen Schläuchen gebildet sind.

7. Reinigungsgerät nach einem der vorhergehenden Ansprüche, **dadurch gekennzeichnet, dass** die Reservoire (15) an einem gemeinsamen Trägerkörper angeordnet sind, der lösbar mit dem Reinigungsgerät verbunden ist, wobei die von den Reservoiren (15) abgehenden Leitungen (9) über die Einstellvorrichtung (10) verlaufen und mit einem, an dem Reinigungsgerät außerhalb des Trägerkörpers vorgesehenen, zentralen Anschluss an das Leitungssystem verbunden sind und die Einstellvorrichtung (10) an dem Trägerkörper oder an dem Reinigungsgerät außerhalb des Trägerkörpers angeordnet ist.

8. Reinigungsgerät nach dem vorhergehenden Anspruch, **dadurch gekennzeichnet, dass** die Leitungen (9) zwischen dem Reservoir (15) und der Einstellvorrichtung (10) manuell schließbare Ventile aufweisen.

9. Reinigungsgerät nach einem der vorhergehenden Ansprüche, **dadurch gekennzeichnet, dass** zur Einstellung der Abgabemenge der von dem Reservoir (15) abgegebenen Menge an Reinigungszusatz in den Leitungen (9) einstellbare Reduzierventile vorgesehen sind oder die Einstellvorrichtung (10) derart ausgebildet ist, dass sie den Durchfluss einer Leitung (9) zu begrenzen vermag.

10. Reinigungsgerät nach einem der beiden vorhergehenden Ansprüche, **dadurch gekennzeichnet, dass** die Leitungen (9) zwischen dem Reservoir (15) und der Einstellvorrichtung (10) Ventile aufweisen, die durch Lösen des Trägerkörpers von dem Reinigungsgerät selbsttätig schließen.

11. Reinigungsgerät nach Anspruch 1 oder nach Anspruch 2, **dadurch gekennzeichnet, dass** das Reservoir (15) als Aufnahme für eine Kapsel oder Tablette aus einem löslichem Zusatz zum Zusetzen der Reinigungsflüssigkeit ausgebildet ist, wobei die Aufnahme in Flüssigkeits- oder Diffusionsverbindung mit dem Flüssigkeitstank (2) und/oder Leitungssystem steht, um die Tablette in Flüssigkeits- oder Diffusionskontakt mit der Flüssigkeit zu bringen, und wobei das Reinigungsgerät ein, die Aufnahme bildendes Kapselgehäuse aufweist und das Leitungssystem eine Leitung (9) von dem Flüssigkeitstank (2) zu dem Kapselgehäuse sowie eine Pumpvorrichtung (3) zum Pumpen der Flüssigkeit von dem Flüssigkeitstank (2) in das Leitungssystem umfasst.

12. Reinigungsgerät nach dem vorhergehenden Anspruch, **dadurch gekennzeichnet, dass** die Aufnahme von einem drehbaren Magazin (17), insbesondere einem Revolvermagazin, gebildet ist, in dem Kapseln, Tabletten oder Pads auf einer Kreisbahn in einzelnen Fächern angeordnet sind, die durch Drehen des Magazins (17) zur Auswahl der gewünschte Kapsel, Tablette oder des gewünschten Pads in den Flüssigkeitsweg drehbar ist, wobei das Fach derart ausgebildet und abgedichtet ist, dass die Flüssigkeit in das Fach gepumpt und über eine Abflussleitung aus diesem heraus zur Wischplatte (4) gepumpt wird.

13. Reinigungsgerät nach einem der vorhergehenden Ansprüche, **dadurch gekennzeichnet, dass** das Leitungssystem mit der Wischplatte (4) verbunden ist, wobei in der Wischplatte (4) wenigstens eine Verteilerleitung (16) mit mehreren Düsen (12) als Ausströmöffnungen vorgesehen ist, über die die aus dem Leitungssystem in die Wischplatte (4) strömende Mischung aus Reinigungsflüssigkeit und Reinigungszusatz das insbesondere von einem Wischtuch (11) gebildeten Reinigungselement von hinten zu durchfeuchten vermag.

14. Reinigungsgerät nach einem der vorhergehenden Ansprüche, **dadurch gekennzeichnet, dass** die Pumpvorrichtung (3) auch das Dosiersystem zu betätigen vermag.

15. Reinigungsgerät nach dem vorhergehenden Anspruch in Verbindung mit Anspruch 3, **dadurch gekennzeichnet, dass** das Reinigungsgerät eine über ein Betätigungsmittel (7) betätigbare Handhabe aufweist, über die simultan die Pumpvorrichtung (3) und die Dosierpumpe (8) betätigbar sind.

## Claims

1. Cleaning apparatus with
• a support body,
• a wiper plate (4) arranged at a lower end of the support body for supporting a cleaning element arranged at least on one side of the wiper plate (4),
• a fluid tank (2) for receiving cleaning fluid, and
• a pipeline system for supplying the cleaning fluid in the direction of the cleaning element by means of a pump device (3), and
• a dosing system with at least one reservoir (15) for a cleaning additive, the same designed in a way that it can add the cleaning additive to the cleaning fluid,
**characterised in that**
at least two reservoirs (15) are envisaged, which are selectable by means of a setting device (10), wherein the setting device (10) is designed in such a way that at least one cleaning additive each, stored in an active reservoir (15), can be added to the cleaning fluid via the dosing system whilst one or more further cleaning additives held ready in passive reservoirs (15) are inhibited from being supplied to the cleaning fluid.

2. Cleaning apparatus according to claim 1, **characterised in that** the reservoirs (15) can be selectively connected with the pipeline system via the setting device (10) designed as a slide.

3. Cleaning apparatus according to claim 1 or 2, **characterised in that** that reservoir (15) is designed as an additional tank and the dosing system has a dosing pump (8), which can pump a cleaning additive formed by a fluid into the pipeline system.

4. Cleaning apparatus according to one of the preceding claims, **characterised in that** the reservoirs (15) are connected with the pipeline system via pipelines (9) and the setting device (10) comprises blocking means, which can selectively block the other pipelines (9) whilst releasing one pipeline (9).

5. Cleaning apparatus according to the preceding claim, **characterised in that** the blocking means are formed by a slide, wherein the slide can be displaced into at least two positions, in which it releases just one pipeline (9) each running from a reservoir (15) to the pipeline system and blocks all other pipelines (9).

6. Cleaning apparatus according to the preceding claim, **characterised in that** the pipelines (9) are made of flexible hoses.

7. Cleaning apparatus according to the preceding claim, **characterised in that** the reservoirs (15) are arranged on a common support body, which is disconnectably connected with the cleaning apparatus, wherein the pipelines (9) exiting from the reservoirs (15) runs via the setting device (10) and are connected to the pipeline system with a central connection on the cleaning apparatus outside of the support body, and the setting device (10) is arranged on the support body or on the cleaning apparatus outside of the support body.

8. Cleaning apparatus according to the preceding claim, **characterised in that** the pipelines (9) have manually closable valves between the reservoir (15) and the setting device (10).

9. Cleaning apparatus according to one of the preceding claims, **characterised in that** adjustable reducing valves are envisaged for setting the dispensed quantity of the quantity of cleaning additive dispensed from the reservoir (15) in the pipelines (9), or **in that** the setting device (10) is designed in a way that it can limit the flow through a pipeline (9).

10. Cleaning apparatus according to one of the two proceeding claims, **characterised in that** the pipelines (9) have valves between the reservoir (15) and the setting device (10), which close independently when disconnecting the support body from the cleaning apparatus.

11. Cleaning apparatus according to claim 1 or according to claim 2, **characterised in that** the reservoir (15) is designed as a receptacle for a capsule or tablet made of a dissolvable additive for adding to the cleaning fluid, wherein the receptacle is in fluid or diffusion connection with the fluid tank (2) and/or pipeline system for bringing the tablet into fluid or diffusion contact with the fluid, and wherein the cleaning apparatus has a capsule housing forming the receptacle and the pipeline system comprises a pipeline (9) from the fluid tank (2) to the capsule housing as well as a pump device (3) for pumping the fluid from the fluid tank (2) into the pipeline system.

12. Cleaning apparatus according to the preceding claim, **characterised in that** the receptacle is formed by a rotatable magazine (17), in particular a turret magazine, in which capsules, tablets or pads are arranged in individual compartments on a circular path, which can be rotated into the fluid path through rotating the magazine (17) for selecting the desired capsule, tablet or the desired pad, wherein the compartment is designed and sealed in such a way that the fluid is pumped into the compartment and pumped out of the same onto the wiper plate (4) via a drainage line.

13. Cleaning apparatus according to one of the preceding claims, **characterised in that** the pipeline system is connected with the wiper plate (4), wherein at least one distribution line (16) with several nozzles (12) as outflow openings is envisaged in the wiper plate (4), through which the mixture of cleaning fluid and cleaning additive flowing out of the pipeline system onto the wiper plate (4) can soak the cleaning element formed by a wiper cloth (11), in particular from behind.

14. Cleaning apparatus according to one of the preceding claims, **characterised in that** the pump device (3) can also actuate the dosing system.

15. Cleaning apparatus according to the preceding claim in connection with claim 3, **characterised in that** the cleaning apparatus has a handle that can be activated with an actuating means (7), with which the pump device (3) and the dosing pump (8) can be actuated simultaneously.

## Revendications

1. Appareil de nettoyage comportant
• un corps de support,
• une plaque d'essuyage (4) agencée à l'extrémité inférieure du corps de support pour porter un élément de nettoyage agencé sur au moins une face de la plaque d'essuyage (4),
• un réservoir de liquide (2) logeant un liquide de nettoyage et
• un système de conduite acheminant le liquide de nettoyage en direction de l'élément de nettoyage par l'intermédiaire d'un système de pompe (3) et
• un système de dosage muni d'au moins un réservoir (15) d'additif de nettoyage, le système de dosage étant réalisé de telle manière qu'il peut ajouter l'additif de nettoyage au liquide de nettoyage,
**caractérisé en ce qu'**au moins deux réservoirs (15) sont prévus pouvant être choisis au moyen d'un dispositif de réglage (10), le dispositif de réglage (10) étant réalisé de façon à ajouter au moins un additif de nettoyage se trouvant dans un réservoir (15) actif au liquide de nettoyage via le système de dosage, tandis qu'un ou plusieurs autres additifs de nettoyage se trouvant dans des réservoirs (15) passifs ne peuvent pas être ajoutés au liquide de nettoyage.

2. Appareil de nettoyage selon la revendication 1, **caractérisé en ce que** les réservoirs (15) peuvent être reliés de manière sélective au système de conduite au moyen du dispositif de réglage (10) réalisé sous forme de coulisseau.

3. Appareil de nettoyage selon la revendication 1 ou 2, **caractérisé en ce que** le réservoir (15) est réalisé sous forme de réservoir supplémentaire et que le système de dosage possède une pompe de dosage (8) capable de pomper l'additif de nettoyage sous forme d'un liquide dans le système de conduite.

4. Appareil de nettoyage selon l'une des revendications précédentes, **caractérisé en ce que** les réservoirs (15) sont reliés au système de conduite au moyen des conduites (9) et que le dispositif de réglage (10) comprend des moyens de blocage qui permettent un blocage sélectif des autres conduites (9) tout un ouvrant une conduite (9).

5. Appareil de nettoyage selon la revendication précédente, **caractérisé en ce que** les moyens de blocage sont constitués par un coulisseau, le coulisseau pouvant être déplacé dans au moins deux positions, dans lesquelles il ouvre à chaque fois une seule conduite (9) reliant le réservoir (15) au système de conduite et bloque toutes les autres conduites (9).

6. Appareil de nettoyage selon la revendication précédente, **caractérisé en ce que** les conduites (9) sont constituées par des tuyaux flexibles.

7. Appareil de nettoyage selon l'une des revendications précédentes, **caractérisé en ce que** les réservoirs (15) sont disposés sur un corps de support commun relié à l'appareil de nettoyage de façon amovible, de sorte que les conduites (9) sortant des réservoirs (15) passent par le dispositif de réglage (10) et sont reliées à un raccordement central au système de conduite, prévu sur l'appareil de nettoyage en dehors du corps de support et que le dispositif de réglage (10) est disposé sur le corps de support ou sur l'appareil de nettoyage en dehors du corps de support.

8. Appareil de nettoyage selon la revendication précédente, **caractérisé en ce que** les conduites (9) possèdent des vannes à fermeture manuelle entre le réservoir (15) et le dispositif de réglage (10).

9. Appareil de nettoyage selon l'une des revendications précédentes, **caractérisé en ce que** des vannes de réduction réglables sont prévues pour le réglage de la quantité d'additif de nettoyage distribué par le réservoir (15) dans les conduites (9) ou que le dispositif de réglage (10) est réalisé de manière à pouvoir limiter le débit d'une conduite (9).

10. Appareil de nettoyage selon l'une de deux revendications précédentes, **caractérisé en ce que** les conduites (9) possèdent des vannes entre le réservoir (15) et le dispositif de réglage (10), qui se ferment automatiquement par le détachement du corps de support de l'appareil de nettoyage.

11. Appareil de nettoyage selon la revendication 1 ou la revendication 2, **caractérisé en ce que** le réservoir (15) est réalisé comme logement d'une capsule ou d'un comprimé d'un additif soluble destiné à être ajouté au liquide de nettoyage, le logement étant en communication de fluide ou de diffusion avec le réservoir de liquide (2) et / ou le système de conduite afin de mettre le comprimé en contact de fluide ou de diffusion avec le liquide et l'appareil de nettoyage possédant un boîtier d'encapsulation constituant le logement et le système de conduite comprenant une conduite (9) entre le réservoir de liquide (2) et le boîtier d'encapsulation ainsi qu'un système de pompe (3) destiné à pomper le liquide du réservoir de liquide (2) dans le système de conduite.

12. Appareil de nettoyage selon la revendication précédente, **caractérisé en ce que** le logement est constitué par un magasin rotatif (17), notamment d'un magasin à revolver, dans lequel des capsules, comprimés ou dosettes sont disposées dans des compartiments individuels sur une voie circulaire pouvant tourner dans la voie de liquide pour permettre le choix de la capsule, du comprimé ou de la dosette souhaités en tournant le magasin (17), le compartiment étant réalisé et isolé de sorte que le liquide soit pompé dans le compartiment et hors de celui-ci à travers une conduite d'évacuation vers la plaque d'essuyage (4).

13. Appareil de nettoyage selon l'une des revendications précédentes, **caractérisé en ce que** le système de conduite est relié à la plaque d'essuyage (4), dans laquelle plaque d'essuyage (4) au moins une conduite de distribution (16) avec plusieurs buses (12) en tant qu'orifices d'écoulement est prévue, qui permettent l'humidification par derrière de l'élément de nettoyage constitué notamment par un torchon (11) par le mélange de liquide de nettoyage et d'additif de nettoyage s'écoulant du système de conduite dans la plaque d'essuyage (4).

14. Appareil de nettoyage selon l'une des revendications précédentes, **caractérisé en ce que** le système de pompe (3) peut également actionner le système de dosage.

15. Appareil de nettoyage selon la revendication précédente en lien avec la revendication 3, **caractérisé en ce que** l'appareil de nettoyage possède une poignée pouvant être actionnée par un moyen d'actionnement (7), qui peut actionner simultanément le système de pompe (3) et la pompe de dosage (8).
